# EUROPÄISCHE PATENTSCHRIFT

(11) **EP 3 399 841 B1**
(45) Veröffentlichungstag und Bekanntmachung des Hinweises auf die Patenterteilung: **04.01.2023**
(21) Anmeldenummer: 18166936.7
(22) Anmeldetag: 12.04.2018
(51) Int. Cl.: H05B 45/355, H05B 45/3725

(54) **BUCK-BOOST-KONVERTER MIT VERBESSERTEM THD-VERHALTEN**
BUCK BOOST CONVERTER WITH IMPROVED THD BEHAVIOR
CONVERTISSEUR DÉVOLTEUR-SURVOLTEUR À COMPORTEMENT THD AMÉLIORÉ

(30) Priorität: 05.05.2017 DE 202017102691 U
(43) Veröffentlichungstag der Anmeldung: 07.11.2018
(73) Patentinhaber: Tridonic GmbH & Co. KG, 6851 Dornbirn (AT)
(72) Erfinder: SCHÖNBERGER, John, 8852 Altendorf (CH)
(74) Vertreter: Rupp, Christian

(56) Entgegenhaltungen:
- WO-A1-2004/100614
- DE-A1-102013 215 966
- US-B2- 7 498 786
- Robert Sheehan ET AL: "Switch-mode power converter compensation made easy", Texas Instruments Power Supply Design Seminar 2016/ 2017, 1. September 2016 (2016-09-01), Seiten 1-38, XP055486626, Gefunden im Internet: URL:https://www.ti.com/seclit/ml/slup340/s lup340.pdf [gefunden am 2018-06-21]
- KA-FAI CHAN ET AL: "Generalized Type III controller design interface for DC-DC converters", 2013 IEEE INTERNATIONAL CONFERENCE OF IEEE REGION 10 (TENCON 2013), IEEE, 1. November 2015 (2015-11-01), Seiten 1-6, XP032845164, ISSN: 2159-3442, DOI: 10.1109/TENCON.2015.7373052 ISBN: 978-1-4799-2825-5 [gefunden am 2016-01-05]

## Beschreibung

Die vorliegende Erfindung bezieht sich ganz allgemein auf Ansteuerschaltungen (Konverter) zum Betrieb von LED-Lasten an ihren Ausgang.

Die Druckschrift WO 2004/100614 A1 offenbart eine LED-Stromsteuerschaltung zum Regeln einer mittleren Stromstärke eines LED-Stroms (ILEDZ), der durch eine oder mehrere LEDs fließt. Die mittlere Stromstärke ist ein Durchschnitt aus einer Spitzenstromstärke und einer Talstromstärke des LED-Stroms (ILED). Die Schaltung umfasst einen LED-Stromsensor, der betriebsfähig ist, um eine LED-Strom-LED-Stromerfassungsspannung (VSENI) herzustellen, die den LED-Strom (ILED) darstellt, der durch die eine oder die mehreren LEDs fließt.

Die Druckschrift " Schaltnetzteilkompensation leicht gemacht", R. Sheehan et al. offenbart ein Schaltnetzteil (SMPS), welches die Ausgangsspannung gegen Änderungen der Ausgangslast oder der Eingangsleitungsspannung regelt. Ein SMPS erreicht diese Regelung mit einer Rückkopplungsschleife, die eine Kompensation erfordert, wenn es einen Fehlerverstärker mit linearer Rückkopplung hat.

Die Druckschrift DE 102013215966 A1 offenbart eine Schaltungsanordnung zum Betreiben eines Leuchtmittels, welche einen Eingang und einen Wandler mit Leistungsfaktorkorrektur umfasst. Der Wandler weist eine Induktivität, ein steuerbares Schaltmittel, das mit der Induktivität in Reihe geschaltet ist, und einen Regler auf. Der Regler umfasst ein PI-Glied. Der Regler ist eingerichtet, um eine Phasenverschiebung für eine Signalkomponente eines Eingangssignals des Reglers zu erzeugen, deren Frequenz doppelt so groß wie eine Frequenz einer Eingangsspannung ist.

Die Druckschrift US 7498786 B2 offenbart ein digitales Steuersystem und ein Verfahren zur Verwendung in Spannungsreglern vom Schalttyp, welches die Änderungsrate und die Größe der Ausgangsspannung misst, um nicht nur die Impulsbreite, sondern auch die Frequenz der Impulse zu ändern. Ein Spannungsregler gemäß der vorliegenden Erfindung erzeugt eine stabilere Ausgangsspannung und reagiert schneller auf plötzliche Änderungen der Strombelastung als frühere analoge und digital gesteuerte Systeme.

Die Druckschrift " Generalisierte Controller-Design-Schnittstelle des Typs III für DC-DC-Wandler", K.-F. Chan et al. offenbart eine verallgemeinerte Steuerungsschnittstelle des Typs III für DC / DC-Wandler, welche die Parameterwerte des Kompensators schneller berechnet. Wenn die Spezifikationen des DC-DC-Wandlers (Buck, Boost, Buck-Boost usw.) in die MATLAB-Designschnittstelle eingegeben werden, können die entsprechenden Parameterwerte (Widerstände und Kondensatoren) des Kompensators Typ III erhalten werden.

In Fig. 1 ist schematisch eine derartige, an sich bekannte Schaltung dargestellt. Versorgt wird der Konverter 2 ausgehend von einer AC-Versorgungsspannung, beispielsweise Netzspannung, die typischerweise durch einen Vollbrücken-Gleichrichter 10 gleichgerichtet wird.

Der Konverter selbst kann als wesentlicher Bestandteil einen Buck-Boost-Konverter 2 aufweisen, der in an sich bekannter Weise aufweist einen Schalter 3, der im leitenden Zustand eine Induktivität 11 magnetisiert, die sich im ausgeschalteten Zustand des Schalters 3 entlädt und einen Kondensator 12 speist. Die Spannung an dem Kondensator 12 stellt die Versorgungsspannung für die LED-Last 1 dar.

Die Ansteuerung des Schalters 3 kann bei mit Rückführ-Regelung erfolgen, so dass sich der tatsächliche LED-Strom durch die LED-Last 1 möglichst einen vorgegebenen Sollwert I_{Ref} annähert. Dazu wird bspw. ein den Ausgangsstrom wiedergebender Wert I_{Diode} als Rückführsignal 5 dem invertierten Eingang eines Komparators 7 zugeführt, der dieses Rückführsignal 5 vergleicht mit dem Vorgabesignal I_{Ref} an einem Eingang 6 des Komparators 7.

Die sich ergebende Regeldifferenz 17 wird einem Regelalgorithmus unterworfen, der in der Darstellung als Controller 4 bezeichnet ist. Der Regelalgorithmus in dem Controller 4 gibt als Steuergröße die Einschaltzeitdauer Tₒₙ für den Schalter 3 vor. Da typischerweise die Frequenz der Taktung des Schalters 3 fest ist, bedeutet eine Verlängerung der Tₒₙ-Zeit entsprechend eine Verkürzung der Ausschaltzeitdauer des Schalters 3. In dem Pfad von dem Controller 4 hin zu dem Schalter 3 ist typischerweise wenigstens ein Treiber vorgesehen.

Bei einem derartigen bekannten Buck-Boost-Konverter bestehen nunmehr oft Probleme hinsichtlich der gesamten harmonischen Verzerrung (Englisch: Total Harmonic Distortion, abgekürzt THD). Oft ist THD definiert als das Verhältnis der summierten Leistungen aller Oberschwingungen zur Leistung der Grundschwingung.

Bei der in Fig. 1 dargestellten Schaltung wird natürlich der Strom von der AC-Versorgung 8 nur während der Einschaltphase (leitende Phase des Schalters 3) des Buck-Boost-Konverters 2 bezogen. Dies führt natürlich dazu, dass der Eingangsstrom keine Sinusform aufweist, was somit einen schlechten THD-Wert ergibt. Zudem stimmt der zeitliche Verlauf der Variation des Tₒₙ-Signals nicht mit dem zeitlichen Verlauf der (gleichgerichteten) AC-Versorgung überein. Auch dies verursacht eine Verzerrung und verschlechtert den THD-Wert.

Die zyklische Variation des Tₒₙ-Zeitsignals ergibt sich automatisch aus dem Regelverhalten des Controllers 4.

Die vorliegende Erfindung setzt nunmehr an diesem Problem an und schlägt eine Schaltung mit verbessertem THD-Verhalten vor.

Diese Aufgabe wird gelöst durch die Merkmale der unabhängigen Ansprüche.

Die abhängigen Ansprüche bilden den zentralen Gedanken der Erfindung in besonders vorteilhafter Weise weiter.

Die Erfindung ist im beigefügten Anspruchssatz beschrieben.

Gemäß einem ersten Aspekt der Erfindung ist vorgesehen ein Konverter zur Versorgung einer LED-Last. Der Konverter weist eine getaktete Konverterschaltung, insbesondere einen Buck-Boost-Konverter mit einem getakteten Schalter auf. Der Schalter wird durch eine Regelschaltung angesteuert, die ein Rückführsignal, insbesondere einen den Strom durch die LED-Last oder durch eine Diode, wiedergebenden Wert mit einem Sollwert vergleicht, abhängig von dem Vergleichsergebnis eine Einschaltzeitdauer Tₒₙ für den Schalter bestimmt und entsprechend den Schalter ansteuert. Dabei ist erfindungsgemäß eine Phasenverschiebungseinheit vorgesehen, die in dem Pfad vom Abgriff des Rückführsignals zu dem Ansteuersignal des Schalters vorgesehen ist und gezielt die Phasenverschiebung zwischen dem zeitlichen Variantenverlauf der Tₒₙ-Zeit und dem Verlauf der dem Konverter versorgenden gleichgerichteten AC-Spannung verändert.

Dabei ist die Phasenverschiebungseinheit derart ausgelegt, dass sich eine resultierende Phasenverschiebung der zyklischen Veränderung der Tₒₙ-Zeit von -320° bis -360° bzgl. des Verlaufs der den Konverter versorgenden gleichgerichteten Wechselspannung bewirkt. Unter resultierender Phasenverschiebung ist zu verstehen, dass dies die Addition der Phasenverschiebung durch die Phasenverschiebungseinheit kombiniert mit der intrinsischen Phasenverschiebung der Regelschleife ist.

Die Phasenverschiebungseinheit kann an unterschiedlichen Stellen in der Regelschleife wirksam sein, wie beispielsweise in dem Rückführpfad, in dem Bereich zwischen dem Istwert-/Sollwertvergleich und dem Controller-Regelalgorithmus 4, in dem Regelalgorithmus des Controllers 4 selbst und/oder in dem Steuersignalpfad von dem Controller 4 hin zu dem Schalter. Der Controller kann ein sog. PI-Controller sein.

Die Erfindung betrifft gemäß einem weiteren Aspekt auch einen Konverter zur Versorgung einer LED-Last mit einem getakteten Konverter, insbesondere einem Buck-Boost-Konverter mit einem getakteten Schalter.

Dabei ist der Konverter derart ausgestaltet, dass sich eine resultierende Phasenverschiebung der zyklischen Veränderung der Tₒₙ-Zeit des Schalters von -320° bis -360° zu dem Verlauf einer den Konverter versorgenden gleichgerichteten Wechselspannung ergibt.

Vorzugsweise ist die Ansteuerung des Schalters fixfrequent.

Weitere Merkmale, Vorteile und Eigenschaften der Erfindung werden nunmehr erläutert anhand der Figuren der beigefügten Zeichnungen.
**Fig. 1** zeigt dabei einen Buck/Boost-Konverter zur Versorgung einer LED-Last, wie aus dem Stand der Technik bekannt ist.
**Fig. 2** zeigt eine erfindungsgemäße Schaltung.
**Fig. 3** zeigt den zeitlichen Verlauf der (noch nicht gleichgerichteten) Versorgungsspannung des Eingangsstromes sowie der zyklischen Veränderung der Tₒₙ-Zeit, und
**Figur 4** zeigt den Effekt der erfindungsgemäßen Ausgestaltung auf die relative Phasenlage zwischen dem Verlauf der Tₒₙ-Zeit und dem zeitlichen Verlauf der gleichgerichteten Versorgungspannung.

Die Erfindung geht von der Schaltung von Figur 1 aus, so dass sämtliche Ausführungen zur Figur 1 auch bei der Erfindung Anwendung finden.

Die Erfindung bezieht sich also wie aus Figur 2 ersichtlich darauf, dass gezielt und somit zusätzlich zu einer etwaigen intrinsisch vorliegenden negativen Phasenverschiebung die Phase der Tₒₙ-Zeit Variation im Wesentlichen übereinstimmend zu der Phase der gleichgerichteten Wechselspannung ergibt. Im Wesentlichen übereinstimmend bedeutet das, dass die Phase nicht mehr als +/- 30 Grad abweicht.

Die zusätzliche Phasenverschiebung kann fest vorgegeben sein, bspw. indem sie werksseitig vorgegeben wird.

Alternativ kann sie adaptiv sein, bspw. abhängig von einer Erfassung der vorliegenden Gesamt-Phasenlage, um davon abhängig die zusätzliche Phasenverschiebung einzustellen.

Die zusätzliche Phasenverschiebung kann die Frequenz oder allgemein den Verlauf der gleichgerichteten Versorgungsspannung berücksichtigen. Alternativ kann auch der LED-Strom bei Messung vor dem Kondensator herangezogen werden, da dieser die gleiche Phasenlage wie die gleichgerichtete Versorgungsspannung aufweist.

Aufgrund der negativen Rückkopplung des Rückführsignales (siehe invertierender Eingang des Komparators 7 in Figur 2) liegt bereits intrinsisch eine Phasenverschiebung von -180 Grad vor. Gemäß der Erfindung wird somit gezielt eine weitere negative Phasenverschiebung im Bereich von -140 Grad bis -180 Grad beaufschlagt, sodass sich annähernd eine Gesamtphasenverschiebung im Bereich von - 360 Grad ergibt, was somit zu der Koinzidenz führt, wie sie in Figur 4 dargestellt ist. Dort ist ersichtlich, dass die Täler und Spitzen der gleichgerichteten Wechselversorgungsspannung im Wesentlichen die gleiche zeitliche Lage aufweisen, wie die entsprechenden Spitzen bzw. Täler der Tₒₙ-Zeit Variation.

Diese gleichlaufende zeitliche Lage zwischen der Tₒₙ-Zeit Variation und der gleichgerichteten Versorgungspannung führt zu der erfindungsgemäßen Verbesserung des THD-Werts.

Wie in Figur 2 gezeigt, kann diese zusätzliche gezielte Phasenverschiebung durch eine Phasenverschiebungseinheit 9 erreicht werden, die an unterschiedlichen Orten der Regelschleife angeordnet werden kann. Mit dem Bezugszeichen 9A ist eine Phasenverschiebungseinheit angedeutet, die Rückführpfad des Istwert-Signals 5 wirksam ist.

Mit dem Bezugszeichen 9D ist eine Phasenverschiebungseinheit angedeutet, die in dem Steuersignalpfad 15 wirksam ist.

Mit dem Bezugszeichen 9C ist eine Phasenverschiebungseinheit angedeutet, die durch Implementierung in dem Algorithmus des Controllers 4 selbst wirksam ist.

Schließlich ist mit dem Bezugszeichen 9D eine Phasenverschiebungseinheit angedeutet, die in dem Bereich zwischen dem Sollwert/Istwert-Vergleich und dem Algorithmus des Controllers 4 wirksam ist.

Ziel der Erfindung ist es also, dass eine effektive Phasenverschiebung zwischen dem gleichgerichteten Eingangsspannungssignal und dem Tₒₙ-Zeit Verlauf von etwa -360 Grad vorliegt.

Im aufgeführten Ausführungsbeispiel von Figur 2 erfolgt die Ausgangsstromerfassung 20 vor dem Ausgangskondensator 12, so dass der Diodenstrom gemessen wird. In diesem Fall ist die Phasenverschiebungseinheit 9 so auszugestalten, dass sie eine zusätzliche Phasenverschiebung von -180 Grad bewirkt, da in diesem Fall das gemessene Istwert-Signal die gleiche Phasenlage wie die gleichgerichtete Eingangsspannung aufweisen wird.

Grundsätzlich kann indessen auch tatsächlich der LED-Strom auch nach dem Ausgangskondensator 12 gemessen werden.

Wie in Figur 4 ersichtlich ist der LED-Strom Imeas-av mit dem Verlauf der gleichgerichteten Versorgungsspannung moduliert und weist auch die gleiche Phasenlage auf.

## Patentansprüche

1. Konverter zur Versorgung einer LED-Last (1), aufweisend:
- einen getakteten Konverter, insbesondere einen Buck-Boost-Konverter (2) mit einem Schalter (3),
- einen Gleichrichter zum Versorgen des Konverters mit einer gleichgerichteten Wechselspannung (8),
- eine Regelschaltung (4),
- wobei der Schalter (3) durch die Regelschaltung (4) angesteuert wird, die ein Rückführsignal (5), insbesondere einen den Strom durch die LED-Last oder durch eine Diode wiedergebenden Wert, mit einem Sollwert (6) vergleicht (7), abhängig von dem Vergleichsergebnis eine Einschaltzeitdauer (Tₒₙ) für den Schalter (3) bestimmt und entsprechend den Schalter (3) ansteuert,
- eine Phasenverschiebungseinheit (9),
**gekennzeichnet dadurch, dass**
die Phasenverschiebungseinheit (9) in einem Pfad vom Abgriff des Rückführsignals (5) zu dem Ansteuersignal des Schalters (3) vorgesehen ist, wobei die Phasenverschiebungseinheit (9) eine resultierende Phasenverschiebung der zyklischen Veränderung der Einschaltzeitdauer (Tₒₙ) von -320 Grad bis -360 Grad zu dem Verlauf der gleichgerichteten Wechselspannung (8) bewirkt,
derart, dass Täler und Spitzen der gleichgerichteten Wechselversorgungsspannung im Wesentlichen eine gleiche zeitliche Lage wie entsprechende Spitzen und Täler der zyklisch veränderten Einschaltzeitdauer (Tₒₙ) aufweisen;
wobei die resultierende Phasenverschiebung eine Addition einer Phasenverschiebung durch die Phasenverschiebungseinheit (9) mit einer intrinsischen Phasenverschiebung der Regelschaltung ist.

2. Konverter nach Anspruch 1,
bei dem die Phasenverschiebungseinheit (9) in einem Rückführpfad des Rückführsignals oder nach dem Sollwert-Vergleich angeordnet ist.

3. Konverter nach einem der vorhergehenden Ansprüche,
bei dem das Rückführsignal (5) an einem Punkt abgegriffen ist, der zwischen dem Schalter (3) und einem Kondensator (C) liegt, welcher Kondensator (C) die LED-Last (1) versorgt.

4. Konverter nach einem der vorhergehenden Ansprüche,
bei dem der Schalter (3) fest-frequent betrieben wird.

5. Konverter nach einem der vorhergehenden Ansprüche,
bei dem die Ausschalt-Zeitdauer T_{OFF} des Schalters (3) fest oder variabel ist.

## Claims

1. A converter for powering an LED load (1), comprising:
- a clocked converter, in particular a buck-boost converter (2) having a switch (3),
- a rectifier for supplying the converter with a rectified alternating voltage (8),
- a control circuit (4),
- wherein the switch (3) is controlled by the control circuit (4), which compares (7) a feedback signal (5), in particular a value representing the current through the LED load or through a diode, with a desired value (6), determines a switch-on duration (Tₒₙ) for the switch (3) depending on the comparison result, and controls the switch (3) accordingly,
- a phase shift unit (9),
**characterized in that**
the phase shift unit (9) is provided in a path from the tap of the feedback signal (5) to the control signal of the switch (3), wherein the phase shift unit (9) causes a resulting phase shift of the cyclic change of the switch-on duration (Tₒₙ) of -320 degrees to -360 degrees relative to the profile of the rectified alternating voltage (8),
such that valleys and peaks of the rectified alternating supply voltage substantially have an identical temporal position to corresponding peaks and valleys of the cyclically changed switch-on duration (Tₒₙ);
wherein the resulting phase shift is a sum of a phase shift by the phase shift unit (9) with an intrinsic phase shift of the control circuit.

2. The converter according to claim 1,
wherein the phase shift unit (9) is arranged in a feedback path of the feedback signal or downstream of the comparison with the desired value.

3. The converter according to any of the preceding claims,
wherein the feedback signal (5) is tapped at a point between the switch (3) and a capacitor (C), which capacitor (C) powers the LED load (1).

4. The converter according to any of the preceding claims,
wherein the switch (3) is operated at a fixed frequency.

5. The converter according to any of the preceding claims,
wherein the switch-off duration T_{OFF} of the switch (3) is fixed or variable.

## Revendications

1. Convertisseur pour l'alimentation d'une charge à DEL (1) présentant :
- un convertisseur cadencé, en particulier un convertisseur abaisseur élévateur (2) comprenant un commutateur (3),
- un redresseur pour l'alimentation du convertisseur avec une tension alternative redressée (8),
- un circuit de régulation (4),
- dans lequel le commutateur (3) est commandé par le circuit de régulation (4), compare (7) un signal de rétroaction (5), en particulier une valeur reproduisant le courant traversant la charge à DEL ou une diode, avec une valeur de consigne (6), détermine une durée de fonctionnement (Tₒₙ) pour le commutateur (3) en fonction du résultat de comparaison et commande le commutateur (3) de manière correspondante,
- une unité de décalage de phase (9),
**caractérisé en ce que**
l'unité de décalage de phase (9) est prévue dans un trajet du prélèvement du signal de rétroaction (5) au signal de commande du commutateur (3), dans lequel l'unité de décalage de phase (9) entraîne un décalage de phase résultant de la modification cyclique de la durée de fonctionnement (Tₒₙ) de -320 degrés à - 360 degrés par rapport à l'évolution de la tension alternative redressée (8),
de telle sorte que des creux et des crêtes de la tension d'alimentation alternative redressée présentent généralement une position dans le temps identique à celle des crêtes et des creux de la durée de fonctionnement (Tₒₙ) modifiée de manière cyclique ;
dans lequel le décalage de phase résultant est une somme d'un décalage de phase par l'unité de décalage de phase (9) et d'un décalage de phase intrinsèque du circuit de régulation.

2. Convertisseur selon la revendication 1,
dans lequel l'unité de décalage de phase (9) est agencée dans un trajet de rétroaction du signal de rétroaction ou après la comparaison de valeur de consigne.

3. Convertisseur selon l'une quelconque des revendications précédentes,
dans lequel le signal de rétroaction (5) est prélevé en un point, qui se trouve entre le commutateur (3) et un condensateur (C), lequel condensateur (C) alimente la charge à DEL (1).

4. Convertisseur selon l'une quelconque des revendications précédentes,
dans lequel le commutateur (3) est exploité à fréquence fixe.

5. Convertisseur selon l'une quelconque des revendications précédentes,
dans lequel la durée d'extinction Toff du commutateur (3) est fixe ou variable.
